# EUROPÄISCHE PATENTSCHRIFT

(11) **EP 0 705 054 B1**
(45) Veröffentlichungstag und Bekanntmachung des Hinweises auf die Patenterteilung: **14.12.2005**
(21) Anmeldenummer: 95114595.2
(22) Anmeldetag: 16.09.1995
(51) Int. Cl.: H04S 1/00, H04S 7/00

(54) **Tonwiedergabeanordnung**
Sound reproduction system
Système de reproduction du son

(30) Priorität: 30.09.1994 DE 4435224
(43) Veröffentlichungstag der Anmeldung: 03.04.1996
(73) Patentinhaber: NOKIA TECHNOLOGY GmbH, 44718 Bochum (DE)
(72) Erfinder: Stuhlfelner, Friedbert, D-94339 Leiblfing (DE); Valio, Harri, FIN-33720 Tampere (FI)
(74) Vertreter: Patentanwälte Westphal, Mussgnug & Partner

(56) Entgegenhaltungen:
- EP-A- 0 357 034
- EP-A- 0 462 285
- EP-A- 0 479 456
- DE-A- 4 303 386
- US-A- 4 856 065

## Beschreibung

### Technisches Gebiet

Die Erfindung befaßt sich mit der Kanalreduktion von Tonwiedergabeanordnungen, die eine Tonsignalquelle, eine Überblendanordnung und eine den beiden zuvor genannten Einheiten nachgeschaltete Anordnung zur digitalen Bearbeitung von Tonsignalen umfassen.

### Stand der Technik

Tonwiedergabeanordnungen mit einer der Tonsignalquelle nachgeschalteten Anordnung zur digitalen Bearbeitung von Tonsignalen sind im Stand der Technik bekannt, so daß hierauf nicht mehr eingegangen zu werden braucht. Handelt es sich bei der Tonsignalquelle um eine solche, die über zwei getrennte Tonsignalkanäle zur stereophonen Übertragung von Schallereignissen verfügt, und ist der Tonsignalquelle eine Überblendanordnung nachgeschaltet, welche die in den beiden Tonsignalkanälen vorliegenden Ausgangstonsignale jeweils auf zwei verschiedene Ausgangskanäle der Überblendanordnung verteilt, so sind im Stand der Technik zwei Lösungen bekannt, die die stereophonen Tonsignale einer digitalen Bearbeitung zugänglich machen.

Bevor hierauf näher eingegangen wird, sei zunächst die Funktionsweise einer Überblendanordnung erläutert. Hierbei handelt es sich in einer sehr einfachen Ausführungsform um einen einstellbaren Spannungsteiler, der durch Veränderung der Einstellung den Gesamtwiderstand im jeweiligen Spannungsteiler in zwei Einzelwiderstände unterteilt und somit eine anliegende Gesamtspannung in abgreifbare Einzelspannungen aufteilt. Bei Tonsignalquellen, die zur stereophonen Übertragung von Schallereignissen über zwei Tonsignalkanäle verfügen und eine nachgeordnete Überblendanordnung aufweisen, ist je Tonsignalkanal ein einstellbarer Spannungsteiler vorgesehen. Diese beiden Spannungsteiler, welche gleich große Gesamtwiderstände haben, sind so miteinander verbunden, daß entsprechend der Einstellung an der Überblendanordnung ein gleich großes Verhältnis der jeweiligen Einzelwiderstände pro Spannungsteiler gegeben ist. Durchlaufen die in den beiden Tonsignalkanälen vorliegenden Ausgangstonsignale eine derartige Überblendanordnung, so sind an deren Ausgangskanälen je Tonsignalkanal zwei Tonsignale mit gleichem Schwingungsverlauf abgreifbar. Die Amplitude der Tonsignale mit gleichem Schwingungsverlauf kann in Abhängigkeit vom Verhältnis der jeweiligen Einzelwiderstände zueinander entweder gleich groß oder verschieden groß sein. Eine derartige Überblendanordnung kann beispielsweise dazu genutzt werden, in einem Kraftfahrzeug eine zweikanalige Tondarbietung zwischen zwei vorderen und zwei rückwärtigen Lautsprechern aufzuteilen, d.h. eine Tondarbietung, welche zwischen zwei -beispielsweise vorderen- Lautsprechern abhörbar ist, auch zwischen zwei weiteren Lautsprechern abhörbar zu machen. Je nach Ausführung kann dabei die Überblendanordnung integraler Bestandteil der Tonsignalquelle sein, etwa in der Form eines Autoradios, oder aber auch abgesetzt von der Tonsignalquelle, etwa auf der Mittelkonsole des Kraftfahrzeugs, angeordnet sein.

Verfügt die Tonsignalquelle über eine derartige Überblendanordnung und werden die Tonsignale einer Anordnung zur digitalen Bearbeitung von Tonsignalen zugeführt, so sind - entsprechend der Anzahl der von der Überblendanordnung ausgehenden Ausgangskanäle - vier hochwertige, d. h. tonsignaltaugliche A/D-Wandler notwendig, um die in der Überblendanordnung "aufgeteilten" Tonsignale einer digitalen Bearbeitung zuzuführen. Die weitere Folge ist, daß die digitale Signalbearbeitung ebenfalls vierkanalig durchgeführt werden muß.

Ein Beispiel einer solchen vierkanaligen Wiedergabeanordnung ist beschrieben in EP 0 462 285 A1. Das dort dargestellte Audiosystem für ein Kraftfahrzeug hat als Besonderheit, daß es mit oder ohne digitales Sound Processing (sound-field control) betrieben werden kann und bei Betrieb mit DSP die momentane Einstellung von Balanceregler und Überblendregler automatisch unwirksam geschaltet wird und somit für das DSP eine optimale Wirkung entsprechend der Mittenstellung dieser Regler erzielt wird. Diese Lösung erfordert einen Eingriff in den Teil der Audioanlage, wo Balanceregler und Überblendregler untergebracht sind. Das ist nicht immer wünschenswert. Außerdem erfolgt bei der beschriebenen Audioanlage das digitale Signal Processing klassisch vierkanalig.

Da jedoch die Überblendanordnung nur die Funktion hat, die zweikanalig vorliegenden Toninformationen zwischen zwei Gruppen von Lautsprechern (vordere und hintere Lautsprechergruppe) aufzuteilen, liegt es nahe, nur die Ausgangstonsignale, welche in den beiden Tonsignalkanälen vorliegen, einer digitalen Tonsignalbearbeitung zu unterziehen und erst dann die Aufteilung auf die beiden Lautsprechergruppen vorzunehmen. Wenngleich ein derartiger Aufbau den Vorteil hat, daß eingangsseitig nur zwei tonsignaltaugliche A/D-Wandler notwendig sind, muß es als nachteilig angesehen werden, daß zur Verteilung der Toninformationen auf die beiden Lautsprechergruppen nicht eine schon in vielen Tonsignalquellen fest installierte Überblendanordnung genutzt werden kann, sondern auf eine separate Überblendanordnung zurückgegriffen werden muß. Hinzu kommt, daß in räumlicher Nähe zur Tonsignalquelle oft nicht der Platz für eine Anordnung zur digitalen Bearbeitung von Tonsignalen vorhanden ist, so daß eine Vielzahl von mitunter langen Verbindungsleitungen zwischen der separaten Überblendanordnung und der Anordnung zur digitalen Bearbeitung von Tonsignalen notwendig ist, wenn die separate Überblendanordnung entfernt von der Anordnung zur digitalen Bearbeitung von Tonsignalen, etwa in der Nähe der Tonsignalquelle, angeordnet werden soll.

Letzteres gilt sowohl für den Fall, daß als separate Überblendanordnung eine solche verwendet wird, die bereits weiter oben ausführlich beschrieben wurde, als auch für den Fall, daß die Funktion der Überblendanordnung von einer anderen Einstelleranordnung übernommen wird, die entsprechend der gewählten Einstellung direkt auf die Prozessoren der Anordnung zur digitalen Bearbeitung von Tonsignalen Einfluß nimmt.

Ist die Tonsignalquelle mit einer integrierten Überblendanordnung versehen und soll die digitale Signalbearbeitung zweikanalig unter Verwendung einer zusätzlichen Überblendanordnung ausgeführt werden, müssen außerdem Maßnahmen ergriffen werden, welche gewährleisten, daß die zweikanalig vor der Überblendanordnung vorliegenden Ausgangstonsignale unabhängig von der Einstellung an der mit der Tonsignalquelle verbundenen Überblendanordnung der Anordnung zur digitalen Bearbeitung von Tonsignalen zur Verfügung gestellt werden. Da nicht ausgeschlossen werden kann, daß eine Bedienperson die Einstellung der an der Tonsignalquelle vorhandenen Überblendanordnung unverändert läßt, läßt sich dies nur dadurch realisieren, daß zwei weitere Ausgänge an der Tonsignalquelle geschaffen werden, an der die Ausgangstonsignale unabhängig von der Einstellung an der mit der Tonsignalquelle verbundenen Überblendanordnung abgreifbar sind.

Daher liegt der Erfindung die Aufgabe zugrunde, eine Tonwiedergabeanordnung anzugeben, welche den Schaltungsaufwand der bekannten Anordnungen bei gleichzeitiger Nutzung von konventionellen, d.h. nach dem Spannungsteilerprinzip arbeitenden Überblendanordnungen verringert.

### Darstellung der Erfindung

Diese Aufgabe wird mit den in Anspruch 1 angegebenen Merkmalen gelöst. Vorteilhafte Aus- und Weiterbildungen der Erfindung sind den Ansprüchen 2 bis 7 entnehmbar.

Weist eine Anordnung die in Anspruch 1 angegebene Merkmalskombination auf, so ist es unter Nutzung dieser Anordnung anhand der in den Ausgangskanälen (AK₁-AK₄) der Überblendanordnung vorliegenden Tonsignale (L_{V}, R_{V}, L_{H}, R_{H}) nicht nur möglich, die beiden ursprünglichen, d. h. vor der Überblendanordnung in den Tonkanälen (TK_{L}, TK_{R}) vorliegenden Ausgangssignale (L, R) zu rekonstruieren und einer zweikanaligen A/D-Wandlung und Weiterbehandlung zuzuführen, sondern auch die an der Überblendanordnung jeweils vorherrschende Verteilung der Ausgangstonsignale (L, R) auf die verschiedenen Ausgangskanäle (AK₁-AK₄) zu ermitteln, ohne daß aufwendige Bauteile oder über die Anzahl der ohnehin schon nach der Überblendanordnung vorliegenden Ausgangskanäle hinausgehende Verbindungsleitungen zwischen der Überblendanordnung und der Anordnung zur digitalen Bearbeitung von Tonsignalen notwendig sind. Folglich ist der Verdienst der Erfinder darin zu sehen, daß sie erkannt haben, daß die schon in einer herkömmlichen Überblendanordnung auf verschiedene Abhörorte (vorne/hinten) aufgeteilten Ausgangstonsignale (L, R) genutzt werden können, um eine im wesentlichen zweikanalige Bearbeitung der Ausgangstonsignale (L, R) bei gleichzeitiger Separation der an der Überblendanordnung eingestellten Aufteilungsrate auf verschiedene Abhörorte ausführen zu können.

Zur Rekonstruktion eines jeden der beiden in den Tonkanälen (TK_{L}, TK_{R}) vorliegenden Ausgangstonsignale (L, R) ist je ein - zweites und drittes - Addierglied vorgesehen. Jedes dieser beiden Addierglieder ist mit zwei solchen Ausgangskanälen der Überblendanordnung verbunden, in denen jeweils zwei für verschiedene Abhörorte (vorne bzw. hinten) bestimmte, aber aus dem gleichen Tonsignalkanal stammende Tonsignale (L_{V}, L_{H} bzw. R_{V}, R_{H}) abgreifbar sind. Jedes in den beiden Addiergliedern erzeugte Summensignal, welches in Amplitude und Schwingungsverlauf dem jeweiligen Ausgangstonsignal (L, R) entspricht, wird einem tonsignaltauglichen A/D-Wandler zugeführt und ist daher einer kanalweisen digitalen Signalbearbeitung zugänglich.

Zur Ermittlung der jeweiligen Einstellung der Aufteilungsrate an der Überblendanordnung ist ein erstes Addierglied vorhanden. Dieses erste Addierglied ist mit zwei Ausgangskanälen verbunden, an welchen jeweils ein, für gleiche Abhörorte bestimmtes, aber aus verschiedenen Tonsignalkanälen (TK_{L} oder TK_{R}) stammendes Tonsignal (L_{V}, R_{V} bzw. L_{H}, R_{H}) abgreifbar ist.

Werden die nach dem zweiten und dritten Addierglied vorhandenen Summensignale einem vierten Addierglied zugeführt, kann die an der Überblendanordnung vorliegende Aufteilungsrate dadurch ermittelt werden, daß die nach dem ersten und vierten Addierglied vorliegenden Summensignale in einem Divisionsglied zueinander ins Verhältnis gesetzt werden. Mit anderen Worten, der sich nach der Division ergebende Quotient ist ein Wert, der angibt, mit welchem Betrag die jeweiligen Ausgangstonsignale (L, R) auf die beiden Abhörorte (vorn/hinten) übertragen werden. Dazu wird der Quotient einem Kalkulationsglied zugeführt, in welchem aus dem Quotienten die für beide Abhörorte maßgebliche Signalverteilung bestimmt wird, indem dort beispielsweise ein den jeweiligen Quotienten zu 1 ergänzender Komplementärquotient ermittelt wird. Die jeweiligen Quotienten und ihre Komplementärquotienten, welche in dieser Anmeldung als Faktoren bezeichnet sind, können dazu genutzt werden, um die in den beiden Signalkanälen (SK₂, SK₃) nach der A/D-Wandlung vorliegenden digitalen Summensignale Sum 2, Sum 3 in bezug auf die an der Überblendanordnung eingestellte Aufteilungsrate zu beeinflussen. Dazu ist es erforderlich, daß jeder dieser Signalkanäle (SK₂, SK₃) nach der A/D-Wandlung in wenigstens zwei zueinander parallel liegende Signalkanäle (SK_{2.2/3}, SK_{3.2/3}) aufgeteilt und zu jeweils einem Multiplizierglied geführt wird. Werden die beiden in dem Kalkulationsglied ermittelten Faktoren beispielsweise jeweils über eine Datenleitung zwei und in unterschiedlichen Signalkanälen angeordneten Multipliziergliedern zur Verfügung gestellt, so liegen nach den Multipliziergliedern digitale Tonsignale vor, deren Aufteilungsrate derjenigen entspricht, die an der Überblendanordnung eingestellt ist.

An welcher Stelle des Schaltungsverlaufs das vierte Addierglied, das Divisionsglied und das Kalkulationsglied angeordnet ist, ist prinzipiell ohne Bedeutung, solange sichergestellt ist, daß die Faktoren in jeweiligen Multipliziergliedern in digitaler Form zur Verfügung gestellt werden. Dies kann bedeuten, daß die nach dem zweiten und dritten Addierglied vorliegenden Summensignale als Analogsignale dem vierten Addierglied zugeführt werden und von dort -ebenso wie das nach dem ersten Addierglied vorliegende Analogsignal- dem Divisionsglied und dem Kalkulationsglied zugeführt werden und erst dann eine A/D-Wandlung durchgeführt wird.

Da zumindest jeder mit einem ersten und vierten Addierglied verbundene Kanal wenigstens eine Anordnung zur Bestimmung des durchschnittlichen Pegelwertes aufweist und da jeder dieser Anordnungen im Signalgang eine Glättungsanordnung nachgeordnet ist, ist es wesentlich vorteilhafter, wenn - wie in Anspruch 3 angegeben - die A/D-Wandlung unmittelbar nach dem ersten bis dritten Addierglied ausgeführt und zumindest die Bestimmung des durchschnittlichen Pegelwerts und die nachfolgende Glättung in digitalisierter Form ausgeführt wird.

Besonders gute Ergebnisse werden dann erzielt, wenn gemäß Anspruch 2 in bezug auf das erste und vierte Addierglied die jeweiligen Anordnungen zur Bestimmung des durchschnittlichen Pegelwerts und die jeweiligen Glättungsglieder jeweils symmetrisch angeordnet sind. Diese Symmetrie bewirkt, daß Phasenprobleme, welche bei der Addition von verschiedenkanaligen Tonsignalen unvermeidbar sind, nicht sonderlich stark ins Gewicht fallen, da für die Rekonstruktion der Aufteilungsrate die sonst auftretenden Probleme wegen der nach dem ersten und vierten Addierglied vorliegenden und bis auf den Pegel gleichen Summensignale nach der Division nicht mehr vorhanden sind. Eine symmetrische Anordnung ist dann gegeben, wenn bezogen auf die beiden Summationspunkte (im ersten und vierten Addierglied) entweder alle Anordnungen zur Bestimmungen des durchschnittlichen Pegelwerts vor oder hinter dem jeweiligen Addierglied angeordnet sind.

Extreme Phasenprobleme, die beispielsweise dann auftreten, wenn in den dem ersten Addierglied zugeführten Ausgangskanälen um 180° verschobene Tonsignale anliegen, werden gemäß Anspruch 4 dadurch ausgeschlossen, daß jedem Kanal, der dem ersten Addierglied zugeführt wird, eine Anordnung zur Bestimmung des durchschnittlichen Pegelwertes in der Form eines Gleichrichters vorgeschaltet ist.

Wie die Bestimmung der durchschnittlichen Pegelwerte ausgeführt ist, ist prinzipiell gleichgültig. Dies kann beispielsweise nach der Absolut- oder der Quadrierwertmethode organisiert sein. Besonders vorteilhaft ist es aber, wenn die Anordnung zur Bestimmung des durchschnittlichen Pegelwerts nach der Absolutwertmethode arbeitet. Dies deshalb, weil im Gegensatz zur Quadrierwertmethode bei der Absolutwertmethode auch noch bei sehr kleinen NF-Spannungswerten an den Eingängen der A/D-Wandler ausreichend unterscheidungskräftige, d.h. weniger toleranzbehaftete durchschnittliche Pegelwerte zur Verfügung stehen.

Ist nach Anspruch 6 dem Divisionsglied eine Schwellwertanordnung vorgeschaltet, werden dort zum einen Divisionen durch 0 ausgeschlossen. Zum weiteren wird durch die Schwellwertanordnung sichergestellt, daß der Gesamtpegelwert, welcher nach dem vierten Addierglied zur Verfügung steht, eine bestimmte Schwelle überschreitet, um eine stabile Quotientenbildung zu erreichen. Mit anderen Worten, durch die Schwellwertanordnung soll im Sinne der letzten Funktion sichergestellt werden, daß sonst vorhandene und sehr keine Gesamtsignalpegel zu einer Verfälschung bzw. Instabilität bei der Quotientenbildung führen.

Besonders vorteilhaft ist es, wenn - wie in Anspruch 7 angegeben - die Bauteile, welche zwischen den Ausgängen der Überblendanordnung und den Eingängen der A/D-Wandler angeordnet sind, in einem Adapter zusammengeschlossen sind. Dies deshalb, weil ein derartiger Adapter nur eine geringe Baugröße aufweist und deshalb sehr leicht in unmittelbarer Nähe zur Überblendanordnung angeordnet werden kann. Ist der Adapter in unmittelbarer Nähe zur Überblendanordnung angeordnet und weist die Überblendanordnung einen großen Abstand zur Anordnung zur digitalen Bearbeitung von Tonsignalen auf, so sind nur drei Leitungskanäle zu ihrer Kontaktierung erforderlich.

### Kurze Darstellung der Figuren

Es zeigen:
- Figur 1: ein Blockschaltbild gemäß der Erfindung;
- Figur 2: eine weitere Darstellung gemäß Figur 1; und
- Figur 3: eine weitere Darstellung gemäß Figur 1. Wege zum Ausführen der Erfindung

Die Erfindung soll nun anhand der Figuren näher erläutert werden.

Das in Figur 1 gezeigte Blockschaltbild zeigt eine Tonsignalquelle 10, die über zwei Tonsignalkanäle TK_{L}, TK_{R} verfügt. In diesen Tonsignalkanälen TK liegen zwei Ausgangstonsignale L, R an, welche im vorliegenden Ausführungsbeispiel die beiden Signale eines stereophon übertragenen Schallereignisses führen. An die Tonsignalquelle 10 schließt eine nach dem Spannungsteilerprinzip arbeitende Überblendanordnung 11 an. Zu dieser Überblendanordnung 11 sind die beiden Tonsignalkanäle TK geführt. Je nach gewählter Einstellung an der Überblendanordnung 11 durch eine Bedienperson werden - wie schon oben näher ausgeführt - die Ausgangstonsignale L, R auf zwei Abhörorte, nämlich den vorderen und den hinteren Abhörort (angedeutet durch die entsprechenden Indizes) aufgeteilt und auf die entsprechenden Ausgangskanäle AK₁₋₄ gegeben.

Die Tonsignalquelle 10 und die Überblendanordnung 11 bilden im vorliegenden Ausführungsbeispiel eine Einheit (angedeutet durch den gestrichelten Linienzug, welcher die beiden Bauteile 10, 11 umrandet). Derartige Einheiten sind beispielsweise von Autoradios her bekannt.

Die Tonsignale L_{V} und R_{V}, d. h. die Tonsignale, welche für den vorderen Abhörort vorgesehen sind, werden über die Ausgangskanäle AK₁, AK₂ einem ersten Addierglied 12.1 zugeführt, welches aus den beiden Tonsignalen L_{V}, R_{V} ein Summensignal Sum 1 bildet.

Die jeweils für verschiedene Abhörorte bestimmten, aber aus gleichen Tonsignalkanälen TK_{L} bzw. TK_{R} stammenden Tonsignale L_{V}, L_{H} bzw. R_{V}, R_{H} sind -tonkanalweise- über die jeweiligen Ausgangskanäle AK₁₋₄ jeweils einem Addierglied 12.2, 12.3 zugeführt. Vorliegend ist dies so ausgebildet, daß die aus dem rechten Tonsignalkanal TK_{R} stammenden Tonsignale R_{V/H} dem Addierglied 12.2 und die aus dem linken Tonsignalkanal TK_{L} stammenden Tonsignale L_{V/H} dem Addierglied 12.3 zugeführt sind.

An die jeweiligen Addierglieder 12.1-3 schließt jeweils ein Summenkanal SK₁₋₃ an, auf welchen die in den Addiergliedern 12.1-3 gebildeten Summensignale Sum 1-3 gegeben werden. Durch die in den Addiergliedern 12.2, 12.3 ausgeführte Addition steht in den jeweiligen Summenkanälen SK_{2/3} jeweils ein den Ausgangstonsignalen L, R entsprechendes Summensignal Sum 2/3 zur Verfügung.

Die weitere Behandlung der Summensignale Sum 1-3 erfolgt in einer Anordnung 13 zur digitalen Bearbeitung von (Ton-)Signalen. Dazu ist jeder von einem Addierglied 12.1-3 ausgehende Signalkanal SK₁₋₃ zu einem A/D-Wandler 14.1-3 geführt. Die A/D-Wandler 14.2, 14.3 sind tonsignaltaugliche Wandler und sollten eine Auflösung von größer/gleich 16 bit haben. Eine derartig hohe Auflösung ist für den A/D-Wandler 14.1 nicht erforderlich. Vielmehr reicht es aus, wenn dieser A/D-Wandler eine Auflösung von größer/gleich 8 bit hat. Vorliegend wurde zur Wandlung der Signale ein Wandler mit der Bezeichnung "Codec eins" eingesetzt, welcher neben zwei tonsignaltauglichen A/D-Wandlern 14.2, 14.3 mit einer Auflösung je 16 bit auch noch -quasi als Nebenprodukt- über einen A/D-Wandler mit einer Auflösung von 12 bit verfügt, welcher als A/D-Wandler 14.1. eingesetzt wurde.

Jedem Wandler 14 ist ein Hochpassfilter 15 zum Ausschluß von Gleichspannungsanteilen nachgeordnet.

Nachdem die Summensignale Sum 2/3 die jeweiligen Hochpassfilter 15 durchlaufen haben, wird jeder Signalkanal SK_{2/3} in drei jeweils zueinander parallel liegende Summenkanäle SK_{2.1-3}, SK_{3.1-3} aufgeteilt. In den Summenkanälen, welche mit dem Bezugszeichen SK_{2.2 bzw. 3} oder SK_{3.2 bzw. 3} versehen sind, ist jeweils ein Multiplizierglied M1-4 angeordnet.

Der Vollständigkeit halber sei darauf hingewiesen, daß bevor die Aufspaltung der Summenkanäle SK₂, SK₃ in die jeweiligen Summenkanäle SK_{2.2/3} bzw. SK_{3.2/3} erfolgt, die in diesen Kanälen geführten Signale einer weiteren und kanalweise ausgeführten digitalen Bearbeitung unterzogen werden. Letzteres ist durch den gestrichelten Block 16 angedeutet.

Die Signalkanäle SK_{2.1}, SK_{3.1} sind zu einem vierten Addierglied 12.4 geführt. Das im Addierglied 12.4 aus den beiden anliegenden Summensignalen Sum 2/3 gebildete Summensignal Sum 4 wird auf den an das Addierglied 12.4 anschließenden Summenkanal SK₄ gegeben.

In jedem Summenkanal SK₁, SK₄ ist anschließend an den Hochpassfilter 15.1 bzw. das vierte Addierglied 12.4 eine Anordnung 17 zur Bestimmung der durchschnittlichen Pegelwerte vorgesehen. In dieser Anordnung 17 werden die durchschnittlichen Pegelwerte nach der Absolutwertmethode bestimmt.

Jeder Anordnung 17 ist ein Glättungsglied 18 nachgeschaltet, daß nach einem Alogarithmus die ermittelten durchschnittlichen Pegelwerte umformt. Eine mögliche Realisierung sei hier exemplarisch näher beschrieben. Maßgebliche Kriterien, welche in diesen Alogarithmus einfließen und die Umformung der durchschnittlichen Pegelwerte bewirken, sind
i(t) = durchschnittlicher Pegelwert nach der Berechnung in der Anordnung 17
o(t) = geglätteter Pegel nach dem Ausführen der Rechnung im Glättungsglied 18
tₛ = Sampling time = 1/Samplimgfequenz
tₐ = Attack Time
tᵣ = Release Time
bₐ = exp(-ts/ta) und
bᵣ = exp(-ts/tr).

Die Glättunnungsfunktion o(t-t_{s) lautet :}${\text{o(t+t}}_{\text{s}} {\text{) = i(t) + [b}}_{\text{a}} {\text{+ b}}_{\text{r}} \text{] [1/2] [o(t) - i(t)]} {\text{+ [b}}_{\text{r}} {\text{- b}}_{\text{a}} \text{] [1/2]|[o(t) - i(t)]|}$

Nach den Anordnungen 18 werden die geglätteten Summensignale Sum 1', Sum 4' einer Schwellwertanordnung 19 zugeführt. Diese Schwellwertanordnung 19 ist so ausgelegt, daß, wenn das jeweilige Summensignal Sum 4' gleich 0 ist, nur das Summensignal Sum 1' weiterbehandelt wird. Dadurch wird ausgeschlossen, daß in dem der Schwellwertanordnung 19 nachgeschalteten Divisionsglied 20 Divisionen durch 0 ausgeführt werden. Außerdem wird durch die Auslegung der Schwellwertanordnung 19 sichergestellt, daß das geglättet vorliegende Summensignal Sum 4', welches dem Gesamt-NF-Pegel entspricht, eine bestimmte Schwelle überschreitet, um einen langzeitstabilen Quotienten Q im der Schwellwertanordnung 19 nachgeschalteten Divisionsglied 20 bilden zu können. In dem Divisionsglied 20 wird durch die Division von Sum 1' durch Sum 4' der Quotient Q ermittelt, welcher der dem Divisionsglied 20 nachfolgenden Kalkulationsglied 21 zugeführt wird. Sofern es erforderlich ist, kann zwischen dem Divisionsglied 20 und dem Kalkulationsglied 21 noch ein weiteres Glättungsglied 18' (gestrichelt dargestellt) angeordnet sein.

Im Kalkulationsglied 21 werden nach einem weiteren Alogarithmus aus den jeweiligen zur Verfügung gestellten Quotienten Q zwei Faktoren F_{V}, F_{H} ermittelt. Die Faktorenbestimmung kann beispielsweise so realisiert sein, daß für Quotienten Q, die größer/gleich 0,5 sind,${\text{F}}_{\text{V}} \text{= 1}$ und${\text{F}}_{\text{H}} \text{= 2 (1 - Q)}$ ist
und für Quotienten Q, die kleiner 0,5 sind,${\text{F}}_{\text{V}} \text{= 2 Q}$ und${\text{F}}_{\text{H}} \text{= 1}$ ist.

Jeder dieser im Kalkulationsglied 21 ermittelte Faktor F_{V}, F_{H} wird im hier dargestellten Ausführungsbeispiel je über eine Datenleitung 22 den Multipliziergliedern M1-4 zur Verfügung gestellt. Dabei wird der Faktor F_{H}, welcher die Signalverteilung auf den hinteren Abhörort repräsentiert, zu den Multipliziergliedern M1/3 und der Faktor F_{V}, welcher die Aufteilung der Signale auf den vorderen Abhörort zum Gegenstand hat, zu den Multipliziergliedern M2/4 geleitet, so daß nach entsprechender Multiplikation an den Ausgängen der Multiplizierglieder M1-4 die Tonsignale L_{V}, R_{V}, L_{H}, R_{H} mit ihrer nach der Überblendanordnung 11 vorliegenden Aufteilungsrate als digitale Tonsignale dL_{H/V}, dR_{V/H} vorliegen.

Durch den gestrichelten Linienzug ist angedeutet, daß die zwischen der Überblendanordnung 11 und der Anordnung 13 befindlichen Bauteile (im wesentlichen die Addierglieder 12.1-3) in einem Adapter 23 zusammengeschlossen sind. Da ein solcher Adapter 23 nur relativ kleine Baumaße hat, kann er sehr leicht in der Nähe der Überblendanordnung 11 angeordnet werden. Da oftmals die Anordnung 13 zur digitalen Bearbeitung von Tonsignalen im großen Abstand zur Überblendanordnung 11 angeordnet werden muß, zeigt die Darstellung gemäß Figur 1 deutlich, daß bei Verwendung eines mit den Ausgängen 24 der Überblendanordnung 11 verbundenen Adapters 23 nur drei Signalkanäle von den Ausgängen 25 des Adapters 23 zu den Eingängen 26 der in räumlichem Abstand hierzu befindlichen Anordnung 13 zur digitalen Bearbeitung von Tonsignalen geführt werden müssen.

Die Anordnung gemäß Figur 2 unterscheidet sich von der Darstellung gemäß Figur 1 dadurch, daß anstatt der Ausgangskanäle AK_{1/2} die Ausgangskanäle AK_{3/4} zu dem ersten Addierglied 12.1 geführt sind. Außerdem sind in den Ausgangskanälen AK₃, AK₄, welche zu dem ersten Addierglied 12.1 geführt sind, die Anordnungen 17 zur Bestimmung des durchschnittlichen Pegelwerts angeordnet. Diese Anordnungen 17 sind vorliegend als Gleichrichteranordnungen ausgebildet. Durch die Anordnung der Gleichrichter vor dem ersten Addierglied 12.1 wird sichergestellt, daß bei gegenphasigen Tonsignalen L_{V}, R_{V} das im ersten Addierglied 12.1 gebildete Summensignal Sum 1 ungleich 0 wird. Außerdem wird durch die Gleichrichtung der in den Ausgangskanälen AK 3, 4 geführten Tonsignale L_{V}, R_{V} dazu beigetragen, daß Phasenprobleme, welche auch bei nicht vollständig gegenphasigen Tonsignalen L_{V}, R_{V} aus verschiedenen Tonkanälen TK bei ihrer Addition sonst auftreten können, beseitigt werden. Letzteres hat seine Ursache darin, daß nach der Erkenntnis der Erfinder für die Rekonstruktion der Aufteilung nach der Überblendanordnung 11 schon die Addition von gemittelten (Einzel-)Pegelwerten im Addierglied 12.1 völlig ausreichend ist. Trotz der Platzierung der Anordnungen 17 vor dem ersten Addierglied 12.1 wird die Symmetrie zu dem vierten Addierglied 12.4 nicht gestört, da auch dem vierten Addierglied 12.4 die Anordnungen 17 den jeweiligen Signalkanälen vorgeschaltet sind. Die jeweiligen Glättungsglieder 18 sind den jeweiligen Addiergliedern 12.1/4 nachgeordnet in den Signalgang eingeschaltet. Eine unmittelbare Nachordnung der Glättungsglieder 18 nach den Addiergliedern 12.1, 12.4 ist nicht zwingend. Vielmehr können in einem weiteren -nicht dargestellten-Ausführungsbeispiel die jeweiligen Glättungsglieder 18 auch zwischen den Anordnungen 17 und den jeweiligen Addiergliedern 12.1/4 angeordnet sein.

In dem in Figur 3 dargestellten Ausführungsbeispiel wird die Rekonstruktion der an der Überblendanordnung 11 eingestellten Aufteilungsrate rein analog realisiert. Dazu ist aus jedem Signalkanal SK_{2/3} nach dem zweiten und dritten Addierglied 12.2/3, aber vor der Anordnung 13 zur digitalen Bearbeitung der Tonsignale zwei Signalkanäle SK_{2.1}, SK_{3.1} abgezweigt und einem vierten Addierglied 12.4' zugeführt. Da die dem ersten Addierglied 12.1 zugeführten Ausgangskanäle AK_{3/4} -wie schon im Zusammenhang mit Figur 2 erörtert- als Anordnung 17 jeweils eine Gleichrichteranordnung aufweisen, ist auch in jedem dem vierten Addierglied 12.4' zugeführten Kanäle eine Gleichrichteranordnung 17 eingeschaltet.

Die Glättung der die beiden Addierglieder 12.1, 12.4' verlassenden Signale erfolgt jeweils in einem Glättungsglied 18''. Danach werden die geglätteten Signale einer Schwellwertanordnung 19' zugeführt. Im Anschluß an die Schwellwertanordnung 19' ist das Divisionsglied 20' angeordnet, in welchem der Quotient Q' ermittelt wird. Aus diesem Quotienten Q' werden dann im dem Divisionsglied 20' nachgeordneten Kalkulationsglied 21' die beiden Faktoren F_{V}, F_{H} ermittelt und jeweils über eine Datenleitung 22' einem A/D-Wandler 14.1' zugeführt. Die gewandelten Faktoren F_{V/H} werden dann auf die jeweiligen Multiplizierglieder M1-4 in der schon erörterten Weise gegeben, so daß an den Ausgängen der Multiplizierglieder M1-4 die digitalisierten Tonsignale mit entsprechender Verteilung auf die verschiedenen Abhörorte abgreifbar sind.

Auf den Einsatz von zwei A/D-Wandlern 14.1' gemäß Figur 3 kann dann verzichtet werden, wenn stattdessen ein A/D-Wandler 14.1' verwendet und dieser zwischen dem Divisionsglied 20' und dem Kalkulationsglied 21'im Signalgang angeordnet wird (angedeutet mit dem gestrichelten Kasten in Figur 3).

In diesem Zusammenhang sei darauf hingewiesen, daß in einem -nicht dargestellten- Ausführungsbeispiel die gemäß Figur 3 analog vorliegenden Faktoren F_{V/H} analogen Einstellern zugeführt sein können, welche nach der D/A-Wandlung in die Signalgänge eingeschaltet sind. In diesem Fall entfallen die Multiplizierglieder M1-4.

## Patentansprüche

1. Tonwiedergabeanordnung
- mit einer Tonsignalquelle (10), welche über zwei getrennte Tonsignalkanäle (TK_{L}, TK_{R}) zur stereophonen Übertragung von Schallereignissen verfügt,
- mit einer einstellbaren Überblendanordnung (11), zu welcher die beiden Tonsignalkanäle (TK_{L}, TK_{R}) geführt sind und in welcher die in den beiden Tonsignalkanälen (TK_{L}, TK_{R}) vorliegenden Ausgangstonsignale (L, R) kanalweise in zwei Tonsignale (L_{H}, R_{H} oder L_{V}, R_{V}) aufgeteilt und Ausgangskanälen (AK₁ bis AK₄) zugeführt werden, und
- mit einer Anordnung (13) zur digitalen Bearbeitung von Tonsignalen, welche der Überblendanordnung (11) nachgeordnet ist und welche zumindest über zwei tonsignaltaugliche A/D-Wandler (14) mit jeweils einem nachgeordneten Signalkanal (SK) verfügt,
**dadurch gekennzeichnet ,**
- **daß** ein erstes Addierglied (12.1) vorhanden und mit zwei Ausgangskanälen (AK₁, AK₂ oder AK₃, AK₄) verbunden ist, die jeweils für gleiche Abhörorte (vorn oder hinten) bestimmte Tonsignale (L_{H}, R_{H} bzw. L_{V}, R_{V}) führen,
- **daß** ein zweites und drittes Addierglied (12.2, 12.3) vorgesehen ist und jedes dieser Addierglieder (12.2, 12.3) mit jeweils zwei Ausgangskanälen (AK₁, AK₃ oder AK₂, AK₄), die jeweils für unterschiedliche Abhörorte (vorn und hinten) bestimmte, aber aus gleichen Tonsignalkanälen (TK_{L} oder TK_{R}) stammende Tonsignale (L_{H}, L_{V} oder R_{H}, R_{V}) führen, verbunden ist,
- **daß** jedes in einem Addierglied (12.2, 12.3) gebildete Summensignal (Sum 2 bis Sum 3) einem der tonsignaltauglichen A/D-Wandler (14.2, 14.3) zugeführt ist,
- **daß** jeder der Signalkanäle (SK₂, SK₃) in wenigstens zwei zueinander parallel liegende Signalkanäle (SK_{2.1-3}, SK_{3.1-3}) aufgeteilt ist,
- **daß** wenigstens zwei der jeweils zueinander parallel liegenden Signalkanäle (SK_{2.2}, SK_{2.3}, SK_{3.2}, SK_{3.3}) je ein Multiplizierglied (M1-4) angeordnet ist,
- **daß** ein viertes Addierglied (12.4) vorhanden ist, welchem die in den Addiergliedern (12.2/3) gebildeten Summensignale (Sum 2, Sum 3) zugeführt sind und von welchem der Signalkanal (SK₄) ausgeht,
- **daß** die mit den jeweiligen Addiergliedern (12.1-3) verbundenen Kanäle jeweils wenigstens eine Anordnung (17) zur Bestimmung des durchschnittlichen Pegelwerts aufweisen,
- **daß** den jeweiligen Anordnungen (17) zur Bestimmung des durchschnittlichen Pegelwerts eine Glättungsanordnung (18) im Signalgang nachgeordnet ist,
- **daß** die Signalkanäle (SK₁, SK₄) zu einem Divisionsglied (20) geführt sind, welches aus den anliegenden Signalen (Sum 1, Sum 4) einen Quotienten (Q) bildet,
- **daß** ein Kalkulationsglied (21) vorgesehen ist, welchem über einen Signalkanal (SK₅) der Quotient (Q) zugeführt ist und in welchem anhand des jeweiligen Quotienten zwei Faktoren (F_{V}, F_{H}) bestimmt werden,
- **daß** die Faktoren (F_{V}, F_{H}) jeweils zwei, jedoch in verschiedenen Signalkanälen (SK_{2.2/3}, SK_{3.2/3}) angeordneten Mulitipliziergliedern (M1/3, M2/4) zur Verfügung gestellt sind, und
- **daß** wenigstens ein weiterer, nicht notwendig tonsignaltauglicher A/D-Wandler (14.1) im Signalgang zwischen dem ersten Addierglied (12.1) und den Multipliziergliedern (M1-4) vorgesehen ist.

2. Tonwiedergabeanordnung nach Anspruch 1,
**dadurch gekennzeichnet, daß** in bezug auf jedes erste und vierte Addierglied (12.1, 12.4) die jeweiligen Anordnungen (17) zur Bestimmung des durchschnittlichen Pegelwerts und die ihnen nachfolgenden Glättungsglieder (18) jeweils symmetrisch angeordnet sind.

3. Tonwiedergabeanordnung nach Anspruch 1 oder 2,
**dadurch gekennzeichnet, daß** an die Addierglieder (12.1-3) die A/D-Wandler (14.1-3) unmittelbar anschließen.

4. Tonwiedergabeanordnung nach Anspruch 3,
**dadurch gekennzeichnet, daß** die Anordnungen (17) zur Bestimmung des durchschnittlichen Pegelwerts dem ersten Addierglied (12.1) vorgeschaltet sind.

5. Tonwiedergabeanordnung nach Anspruch 3,
**dadurch gekennzeichnet, daß** die den A/D-Wandlern (14.1-3) nachgeordneten Anordnungen (17) zur Bestimmung des durchschnittlichen Pegelwerts die durchschnittlichen Pegelwerte nach der Absolutwertmethode bilden.

6. Tonwiedergabeanordnung nach Anspruch 1,
**dadurch gekennzeichnet, daß** dem Divisionsglied (20) eine Schwellwertanordnung (19) vorgeschaltet ist.

7. Tonwiedergabeanordnung nach Anspruch 1,
**dadurch gekennzeichnet, daß** die Bauteile (12), die zwischen den Ausgängen (24) der Überblendanordnung (11) und den Eingängen (25) der A/D-Wandler (14.1-3) angeordnet sind, in einem Adapter (23) zusammengeschlossen sind.

## Claims

1. Sound reproduction device
- with an audio signal source (10) which has two separate audio signal channels (TK_{L}, TK_{R}) for the stereophonic transmission of sound events,
- with an adjustable fader control (11) to which the two audio signals (TK_{L}, TK_{R}) are routed and in which the audio output signals (L, R) present in the two audio signal channels (TK_{L}, TK_{R}) are divided into two audio signals (L_{H}, R_{H} or L_{V}, R_{V}) by channel and are routed to the output channels (AK₁ to AK₄), and
- with an arrangement (13) for the digital processing of audio signals which is disposed downstream of the fader arrangement (11) and has at least two analogue-to-digital (A/D) converters (14) which are suitable for audio signals with a signal channel (SK) disposed downstream in each case,
**characterised in that**
- a first adder (12.1) is provided and connected to two output channels (AK₁, AK₂ or AK₃, AK₄) which each conduct audio signals (L_{H}, R_{H} or L_{V}, R_{V}) intended for equal listening areas (front or rear),
- a second and third adder (12.2, 12.3) is provided and each of these adders (12.2, 12.3) is connected to two output channels (AK₁, AK₃ or AK₂, AK₄) in each case which conduct audio signals (L_{H}, R_{H} or L_{V}, Rv) each intended for different listening areas (front and rear), but which originate from equal audio signal channels (TK_{L} or TK_{R}),
- each of the summed signals (Sum 2 to Sum 3) formed in an adder (12.2, 12.3) is routed to one of the A/D converters (14.2, 14.3) which are suitable for audio signals,
- each of the signal channels (SK₂, SK₃) is divided into at least two parallel signal channels (SK_{2.1-3} or SK_{3.1-3}),
- one multiplier (M1-4) in each case is assigned to at least two of the signal channels (SK_{2.2}, SK_{2.3}, SK_{3.2}, SK_{3.3}) which are in each case parallel to one another,
- a fourth adder (12.4) is provided to which the summed signals (Sum 2, Sum 3) formed in the adders (12.2/3) are routed and from which the signal channel (SK₄) extends,
- the channels connected to the respective adders (12.1-3) each have at least one arrangement (17) for determining the average level value,
- a smoothing device (18) is disposed in the signal path downstream of the respective arrangements (17) for determining the average level value,
- the signal channels (SK₁, SK₄) are routed to a divider (20, which forms a quotient (Q) from the summed signals (Sum 1, Sum 4) present,
- a calculator (21) is provided to which the quotient (Q) is supplied via a signal channel (SK₅) and in which two factors (Fv, F_{H}) are determined by means of the respective quotient,
- the factors (FV, FH) are made available in each case to two multipliers (M1/3, M2/4) disposed in different signal channels (SK_{2.2/3}, SK_{3.2/3}), and
- at least one further A/D converter (14.1) which is not necessarily suitable for audio signals is provided in the signal path between the first adder (12.1) and the multipliers (M1-4).

2. Sound reproduction arrangement as claimed in Claim 1, **characterised in that** the respective arrangements (17) for determining the average level value and the smoothing devices (18) which follow them are each disposed symmetrically with respect to each first and fourth adder (12.1, 12.4).

3. Sound reproduction arrangement as claimed in Claim 1 or 2, **characterised in that** the A/D converters (14.1-3) are directly connected to the (12.1-3).

4. Sound reproduction arrangement as claimed in claim 3, **characterised in that** the arrangements (17) for determining the average level value are connected upstream of the first adder (12.1).

5. Sound reproduction arrangement as claimed in claim 3, **characterised in that** the arrangements (17) for determining the average level value which are disposed downstream of the A/D converters (14.1-3) form the average level values in accordance with an absolute value method.

6. Sound reproduction arrangement as claimed in Claim 1, **characterised in that** a threshold value arrangement (19) is connected upstream of the divider (20).

7. Sound reproduction arrangement as claimed in Claim 1, **characterised in that** the components (12) which are disposed between the outputs (24) of the fader arrangement (11) and the inputs (25) of the A/D converters (14.1-3) are combined in an adapter (23).

## Revendications

1. Système de restitution du son
- avec une source de signal audio (10) disposant de deux voies de signal audio (TK_{L}, TK_{R}) séparées pour la transmission stéréophonique d'événements acoustiques,
- avec un dispositif mélangeur (11) réglable vers lequel les deux voies de signal audio (TK_{L}, TK_{R}) sont conduites et où les signaux audio de sortie (L, R) présents dans les deux voies de signal audio (TK_{L}, TK_{R}) sont divisés par voie en deux signaux audio (L_{H}, R_{H} ou L_{V}, R_{V}) et conduits vers des voies de sortie (AK₁ à AK₄), et
- avec un dispositif (13) pour le traitement numérique de signaux audio, en aval du dispositif mélangeur (11) et disposant au minimum de deux convertisseurs analogiques/numériques (14) adaptés à des signaux audio ayant chacun une voie de signal (SK) en aval,
**caractérisé en ce**
- **qu'**un premier additionneur (12.1) est prévu et raccordé à deux voies de sortie (AK₁, AK₂ ou AK₃, AK₄) conduisant chacune des signaux audio (L_{H}, R_{H} ou L_{V}, R_{V}) définis pour des postes d'écoute identiques (avant ou arrière),
- **qu'**un deuxième et un troisième additionneurs (12.2, 12.3) sont prévus et en ce que chacun de ces additionneurs (12.2, 12.3) est raccordé à deux voies de sortie (AK₁, AK₃ ou AK₂, AK₄) conduisant chacune des signaux audio (L_{H}, L_{V} ou R_{H}, R_{V}) définis pour des postes d'écoute différenciés (avant et arrière), mais provenant de voies de signal audio identiques (TK_{L} ou TK_{R}),
- **que** chaque signal de sommation (Sum 2 à Sum 3) formé dans un additionneur (12.2, 12.3) est conduit vers un des convertisseurs analogiques/numériques adaptés à des signaux audio (14.2, 14.3),
- **que** chacune des voies de signal (SK₂, SK₃) est divisée en au moins deux voies de signal (SK_{2.1-3}, SK_{3.1-3}) parallèles entre elles,
- **qu'**un multiplicateur (M1-4) est affecté à chacune d'au moins deux des voies de signal (SK_{2.2}, SK_{2.3}, SK_{3.2}, SK_{3.3}) parallèles entre elles,
- **qu'**un quatrième additionneur (12.4) est prévu, vers lequel les signaux de sommation (Sum 2, Sum 3) formés dans les additionneurs (12.2/3) sont conduits et duquel part la voie de signal (SK₄),
- **que** les voies raccordées aux additionneurs respectifs (12.1-3) présentent chacune au minimum un dispositif (17) de détermination de la valeur moyenne de niveau,
- **qu'**un élément de lissage (18) est disposé en aval de chaque dispositif (17) de détermination de la valeur moyenne de niveau sur le chemin de signal,
- **que** les voies de signal (SK₁, SK₄) sont conduites vers un diviseur (20) formant un quotient (Q) à partir des signaux appliqués (Sum 1, Sum 4),
- **qu'**un calculateur (21) est prévu, vers lequel le quotient (Q) est conduit par une voie de signal (SK₅) et où deux facteurs (F_{V}, F_{H}) sont déterminés à partir du quotient correspondant,
- **que** les facteurs (F_{V}, F_{H}) sont délivrés à deux multiplicateurs (M_{1/3}, M_{2/4}), disposés toutefois sur des voies de signal (SK_{2.2/3}, SK_{3.2/3}) différentes, et
- en ce qu'au minimum un autre convertisseur analogique/numérique (14.1) pas nécessairement adapté à des signaux audio, est prévu sur le chemin de signal entre le premier additionneur (12.1) et les multiplicateurs (M1-4).

2. Système de restitution du son selon la revendication 1,
**caractérisé en ce que** les dispositifs (17) respectifs de détermination de la valeur moyenne de niveau sont disposés symétriquement aux éléments de lissage (18) en aval de ceux-ci relativement à chaque premier et quatrième additionneur (12.1, 12.4).

3. Système de restitution du son selon la revendication 1 ou 2,
**caractérisé en ce que** les convertisseurs analogiques/numériques (14.1-3) sont directement reliés aux additionneurs (12.1-3).

4. Système de restitution du son selon la revendication 3,
**caractérisé en ce que** les dispositifs (17) de détermination de la valeur moyenne de niveau sont en amont du premier additionneur (12.1).

5. Système de restitution du son selon la revendication 3,
**caractérisé en ce que** les dispositifs (17) de détermination de la valeur moyenne de niveau en aval des convertisseurs analogiques/numériques (14.1-3) forment les valeurs moyennes de niveaux suivant la méthode de la valeur absolue.

6. Système de restitution du son selon la revendication 1,
**caractérisé en ce qu'**un dispositif à valeur seuil (19) est disposé en amont du diviseur (20).

7. Système de restitution du son selon la revendication 1,
**caractérisé en ce que** les composants (12) disposés entre les sorties (24) du dispositif mélangeur (11) et les entrées (25) des convertisseurs analogiques/numériques (14.1-3) sont inclus dans un adaptateur (23).
